# EUROPÄISCHE PATENTSCHRIFT

(11) **EP 2 688 689 B1**
(45) Veröffentlichungstag und Bekanntmachung des Hinweises auf die Patenterteilung: **22.06.2016**
(21) Anmeldenummer: 12705618.2
(22) Anmeldetag: 18.02.2012
(51) Int. Cl.: B08B 5/02, B08B 9/34, B08B 9/46

(54) **VORRICHTUNG ZUM ABBLASEN VON FLASCHENBÖDEN**
DEVICE FOR BLOWING OFF BOTTLE BOTTOMS
DISPOSITIF DE SOUFFLAGE DE FONDS DE BOUTEILLES

(30) Priorität: 24.03.2011 DE 102011015069
(43) Veröffentlichungstag der Anmeldung: 29.01.2014
(73) Patentinhaber: KHS GmbH, 44143 Dortmund (DE)
(72) Erfinder: WIEMER, Heinrich, 21033 Hamburg (DE); FRITSCHE, Claas, 44141 Dortmund (DE)
(86) Internationale Anmeldenummer: PCT/EP2012/000729
(87) Internationale Veröffentlichungsnummer: WO 2012/126556

(56) Entgegenhaltungen:
- WO-A1-02/102705
- DE-A1- 2 460 175
- DE-U1- 29 515 052
- DE-U1-202007 007 373
- JP-A- 10 263 495
- US-A- 5 672 231

## Beschreibung

Die Erfindung betrifft eine Einrichtung zum Abblasen von Behältern, insbesondere für Behälterinspektionsmaschinen, wobei die Einrichtung ein Düsenelement aufweist, und wobei Behälter entlang einer Transportrichtung transportiert werden.

Eingangs genannte Behälter können beispielsweise als Flaschen für Flüssigkeiten, beispielsweise für Getränke verwendet werden. Die Behälter z.B. Flaschen können aus einem transparenten oder transluzenten Material, beispielsweise aus Glas oder aus einem transluzenten Kunststoff, z.B. PET bestehen. Denkbar ist aber auch, dass die Behälter aus anderen Materialien bestehen und mit anderen Füllgütern befüllbar sind.

Beim Befüllen von Behältern bzw. von Flaschen werden in entsprechenden Abfüllanlagen so genannte Inspektionsmaschinen eingesetzt, die dazu dienen, Verunreinigungen an oder in den Behältern aufzuspüren, wobei es bekannt ist, die Behälter von der Unterseite her zu durchleuchten.

Um sicherzustellen, dass bei Vorhandensein von Verunreinigungen diese sich im Innern des Behälters befinden, muss die Außenoberfläche des Behälters bzw. der Flasche von Verunreinigungen gereinigt sein, etwa von anhaftenden Schmiermitteln am Behälterboden, die durch die Reinigungsanlage selbst an den Behältern haften können. Auch muss eventuell vorhandener, anhaftender Schaum aus den Reinigungsanlagen entfernt werden.

In jedem Fall ist es bekannt die Flaschenböden abzublasen, wie z.B. die DE 94 01 926 U beschreibt. In der Zeitschrift "Brauindustrie" 8/98 S. 484-486 sind Hygienemaßnahmen beschrieben, unter anderem auch eine Flaschenreinigungsmaschine. Eine Abblasvorrichtung zeigt auch die DE 203 17 458 U. Ebenso offenbaren die DE 295 15 052 U1 und die DE 20 2006 014 110 U1 Abblasvorrichtungen.

Es hat sich gezeigt, dass bei diesen Abblasvorrichtungen große Luftmengen bewegt werden müssen, d.h. sie müssen gegebenenfalls mit den Verunreinigungen abgesaugt werden, wobei hohe Volumenströme einen vergleichsweise großen Aufwand erfordern, mit den damit verbundenen wirtschaftlichen Nachteilen. Zudem ist die Lärmentwicklung der aus Düsen austretenden Druckluft nicht unerheblich.

Eine in der Praxis bewährte Abblasvorrichtung offenbart die DE 10 2008 016 322 A1. Diese beschreibt eine Vorrichtung zum An- und Abblasen von Flaschenböden, mit einem Düsenkopf mit gegen den Boden einer darüber befindlichen Flasche gerichteten Druckluftauslasskanal, und einem auf Abstand den Düsenkörper umgebenden Ringkörper. Unterhalb des Düsenkopfes ist im Ringkörper ein Kanal vorgesehen, welcher von einer Druckluftleitung beaufschlagt ist. Der Kanal bildet im zum Düsenkopf weisenden oberen Rand einen - den Venturieffekt auslösenden - Ringspalt.

Der Erfindung liegt die Aufgabe zugrunde, eine Einrichtung zum An- und Abblasen von Behälterböden bzw. von Flaschenböden aufzuzeigen, bei welcher Luftvolumenströme und Lärmemissionen weiter reduziert sind.

Erfindungsgemäß wird die Aufgabe durch eine Einrichtung zum An- und Abblasen von Behälterböden bzw. von Flaschenböden durch eine Luftleiste, bzw. eine Venturischlitzdüse gelöst, welche von dem Behälterboden entlang der Transportrichtung überstrichen wird, gemäß Anspruch 1.

Vorteilhaft im Sinne der Erfindung ist, wenn das Düsenelement ein längliches Luftleitkanalgehäuse aufweist, wobei das Luftleitkanalgehäuse als Venturischlitzdüse ausgeführt ist, wobei die Venturischlitzdüse mit ihrer Mittelachse parallel zu einer Bezugslinie, sowie winklig zur Transportrichtung angeordnet ist.

In günstiger Ausgestaltung ist das Luftleitkanalgehäuse, bzw. die Venturischlitzdüse quer, also mit ihrer Mittelachse in einem 90° Winkel zur Transportrichtung angeordnet. Zweckmäßig ist aber auch, wenn das Luftleitkanalgehäuse bzw. die Venturischlitzdüse nicht exakt quer, also nicht exakt in einem 90° Winkel zur Transportrichtung angeordnet ist, um so die Überstreichzeit der Flasche bzw. des Behälters über das L1uftleitkanalgehäuse bzw. über die Venturischlitzdüse zu vergrößern.

Zweckmäßig im Sinne der Erfindung ist, wenn die Venturischlitzdüse bzw. das Luftleitkanalgehäuse einen hohlen Grundkörper aufweist, welcher eine Austrittseite aufweist, die in dem verrundet ausgeführten Übergangsbereich übergeht, der in die Leitseite mündet. In der Austrittseite ist zumindest eine Öffnung eingebracht, welche schlitzartig ausgeführt sein kann. Möglich ist, dass sich die Öffnung durchgehend von einer Stirnseite zur gegenüberliegenden Stirnseite der Venturischlitzdüse bzw. des Luftleitkanalgehäuses erstreckt. Möglich sind natürlich auch zueinander beabstandete Materialausnehmungen, z.B. Bohrungen, welche in die Austrittseite eingebracht sein können.

In weiter günstiger Ausgestaltung weist die Venturischlitzdüse bzw. das Luftleitkanalgehäuse ein Umlenkelement auf, welches zielführend die zumindest eine Öffnung in der Austrittseite abdeckt, aber nicht verschließt. Das Umlenkelement weist längsseitig den Düsenschlitz auf, wobei das Umlenkelement bevorzugt so ausgeführt ist, dass der Düsenschlitz direkt an dem Übergang der Austrittseite zum Übergangsbereich angeordnet ist.

Das Luftleitgehäuse bzw. die Venturischlitzdüse weist an zumindest einer Stirnseite einen Anschluss für eine Druckluftleitung auf. In bevorzugter Ausgestaltung ist der Anschluss für die Druckluftleitung an dem hohlen Grundkörper angeordnet.

Über den stirnseitigen Anschluss wird über die Druckluftleitung Druckluft in den Grundkörper des Luftleitkanalgehäuses bzw. in die Venturischlitzdüse geleitet. Dies ist besonders zielführend, da Druckluftanschlüsse an vielen Orten in Produktionsumgebungen vorhanden sind, Druckluft also zentral erzeugbar ist und leicht zur Verbrauchsstelle, also zur erfindungsgemäßen Einrichtung leitbar ist. Die Druckluft gelangt so in das Innere des Grundkörpers, welcher die austrittseitige Öffnung, bzw. den austrittseitigen Schlitz aufweist.

Das Umlenkelement kann auch als Hohldeckel bezeichnet werden, welcher im Querschnitt gesehen beispielsweise rechteckig ausgeführt ist, und den Düsenschlitz aufweist. In einfachster Ausgestaltung kann das Umlenkelement mittels Schrauben an dem Grundkörper bzw. an dessen Austrittseite befestigt werden. Denkbar sind aber auch andere Verbindungsarten. Möglich ist auch eine einstückige Herstellung von Grundkörper und Umlenkelement.

Der Düsenschlitz kann so gebildet sein, dass die dem Übergangsbereich zugewandte Längsseite des Umlenkelementes kurz vor der austrittseitigen Wand des Grundkörpers endet.

Insgesamt wird mit der Erfindung quasi eine Luftleiste, bzw. eine Venturischlitzdüse zur Verfügung gestellt, welche von dem Behälterboden bzw. von dem Flaschenboden entlang der Transportrichtung überstrichen wird. Über den Druckluftanschluss ist der Grundkörper in seinem Inneren stets mit Druckluft (Überdruck) beaufschlagt, welcher Überdruck durch die zumindest eine Öffnung Druckluft in das Umlenkelement fördert. Hier ist der Düsenschlitz als einzige Austrittsöffnung vorgesehen. Der Düsenschlitz ist quasi als Spalt zwischen der zum Übergangsbereich gewandten Längsseite des Umlenkelementes und der Oberfläche der Austrittseite, also zwischen der freien Längskante des Umlenkelementes und der Austrittseite ausgeführt. Insofern verringert sich die Öffnung des Düsenschlitzes bezogen auf das Innenvolumen des Umlenkelementes, so dass sich die Austrittsgeschwindigkeit bei gleichem Volumen aus dem Umlenkelement erhöht. Es kann also weniger Druckluftvolumen in die Luftleiste, bzw. in die Venturischlitzdüse gefördert werden. Der aus dem Düsenschlitz austretende Luftstrom wird über den verrundet ausgeführten Übergangsbereich und die sich daran anschließende Leitseite gerichtet, und zu einer der Austrittseite gegenüberliegenden Fussseite des Grundkörpers geleitet. Dieser so gerichtete Luftstrom reißt sofort Umgebungsluft mit, so dass der Behälterboden quasi abgesaugt wird. Aber nicht nur der Behälterboden wird so abgesaugt. Denn wenn der Behälter entlang seines Transportweges die Luftleiste, bzw. die Venturischlitzdüse überstreicht, wird der Sogeffekt zielführend vor dem Einwirken auf den Behälterboden zunächst auch an der Behälterwand wirken. Mit der Luftleiste bzw. mit der Venturischlitzdüse wird quasi eine laminare Luftströmung erzeugt, welche durch die aus der Luftleiste bzw. durch die aus der Venturischlitzdüse austretende, über den Düsenschlitz, den Übergangsbereich und die Leitseite gerichtete Druckluft in Richtung zur Fussseite des Grundkörpers gesogen wird.

Zielführend ist, wenn die Luftleiste bzw. die Venturischlitzdüse in ihrer gesamten Längserstreckung horizontal angeordnet ist. Durch die vorteilhafte Verschwenkung der Luftleiste bzw. der Venturischlitzdüse um ihre Mittelachse, ist erreichbar, dass der Düsenschlitz direkter auf den Behälter gerichtet ist. Bei dieser verschwenkten Anordnung ist die Leitseite bezogen auf eine Mittelachse des Behälters geneigt. Ein weiterer Vorteil ist darin zu sehen, dass der Übergangsbereich verrundet ausgeführt ist, so dass die Venturischlitzdüse im Vergleich zu bekannten Lösungen besonders nahe an dem Behälterboden positionierbar ist. Insofern ermöglicht die verrundete Ausgestaltung des Übergangsbereiches zusammen mit der vorteilhaften Verschwenkung der Venturischlitzdüse, bei welcher der Düsenschlitz geneigt, also quasi direkt auf den Behälterboden gerichtet ist, dass die Sogeffekt bewirkende Umlenkung der aus der Venturischlitzdüse austretenden Luftströmung besonders nahe an den gewünschten Wirkbereich, nämlich besonders nahe an dem Behälterboden positioniert werden kann. Zielführend ist dabei, dass durch das Verschwenken der Venturischlitzdüse um ihre Mittelachse herum die maximale Ausnutzung des Saugeffektes erreichbar ist, wobei die verrundetet Ausgestaltung des Übergangsbereiches eine ganz besonders nahe Positionierung an dem Flaschenboden ermöglicht.

Damit wird erzielt, dass jegliche Luftverwirbelung unterhalb des Behälterbodens und von diesem weg gerichtet stattfindet, so dass eine Kontamination der offenen Behälter oder Behältermündungen ausgeschlossen ist.

Ersichtlich ist, dass aufgrund der erfindungsgemäßen Ausgestaltung auch die Geräuschemission reduziert ist.

Weitere vorteilhafte Ausgestaltungen der Erfindung sind in den Unteransprüchen und der folgenden Figurenbeschreibung offenbart. Es zeigen
- Fig.1: eine Einrichtung zum An- und Ablasen von Behältern, und
- Fig.2: das Düsenelement als Einzelheit.

In den unterschiedlichen Figuren sind gleiche Teile stets mit denselben Bezugszeichen versehen, weswegen diese in der Regel auch nur einmal beschrieben werden.

Figur 1 zeigt eine Einrichtung 1 zum An- bzw. Abblasen von Behältern 2. Der Behälter 2 ist beispielhaft als Flasche 2 ausgeführt, und wird im Folgenden als Falsche 2 bezeichnet. Die Einrichtung 1 weist ein Düsenelement 3 auf. Die Flasche 2 bzw. die die Flaschen 2 werden entlang einer Transportrichtung transportiert, welche mit dem Pfeil 4 angedeutet ist. Weiterhin zeigt die Figur 1 skizzenhafte ein Zuführband 23 stromaufwärts zu dem Halteband 22, auf welchem die Flaschen 2 stehend transportiert werden. Direkt nach dem Luftkanalgehäuse und noch im Bereich der Haltebänder 22, ist weiterhin die Inspektionseinheit 24 dargestellt, zur Inspektion des Flaschenbodens 5, die über die Datenleitung 25 mit einer computergesteuerten Auswerte- und Steuereinheit verbunden ist (nicht dargestellt).

Bewegen sich die beiden Haltebänder 22 noch relativ zueinander, wobei das eine Halteband 22 eine andere Geschwindigkeit hat als das andere, rotiert die Flasche 2 um ihre Mittelachse X entlang des Transportweges. Die Transportelemente können als Endlosförderer mit Greifelementen, als Haltebänder oder in einer anderen geeigneten Form ausgeführt sein. Stromabwärts wird die Flasche 2 wieder auf ein Abführband 26 gestellt und weitertransportiert oder behandelt. In analoger Weise kann die Flasche 2 natürlich auch direkt oder mittelbar an einen Transportstern oder einen anderes mit Greifern ausgestattetes Transportelement übergeben werden.

Das Düsenelement 3 weist ein längliches Luftleitkanalgehäuse 6 auf, welches mit seiner Mittelachse Y in einer Bezugsebene liegt, bevorzugt in einer horizontalen Bezugsebene, sowie winklig zur Transportrichtung 4 angeordnet ist. Die Bezugslinie H deutet diese horizontale Bezugsebene an, wobei sowohl die horizontale Bezugsebene als auch die Mittelachse Y die Blattebene der Figur 2 senkrecht durchstoßen. Die Hilfslinie L verläuft parallel zu der Leitfläche 10 und schließt in der gezeigten Ausführungsform einen Winkel α mit der Bezugslinie H bzw. der Horizontalen ein.

Das Luftleitkanalgehäuse 6 weist eine solche Längserstreckung auf, welche zumindest dem Durchmesser des Behälterbodens 5 entspricht. Bevorzugt ist, wenn das Luftleitgehäuse 6 in seiner Längserstreckung größer ist als der Behälterbodendurchmesser. Da unter anderem von ihren Dimensionen her unterschiedlich ausgeführte Behälter transportierbar sind, sollte die Längserstreckung zielführend angepasst sein, wobei zunächst ein überdimensioniertes Luftleitkanalgehäuse 6 wählbar ist, um den Austauschaufwand bei verschiedenen Behältern gering zu halten. Natürlich soll das Luftleitkanalgehäuse 6 in seiner Längserstreckung geeignet gewählt sein. Günstig ist bei einer überdimensionierten Ausgestaltung des Luftleitkanalgehäuses 6 zum Beispiel, dass mehrerer Flaschen 2 gleichzeitig, bzw. nebeneinander über das Luftleitkanalgehäuse 6 transportiert werden können.

Zielführend ist, wenn das Luftkanalgehäuse 6 quer zur Transportrichtung (Pfeil 4) angeordnet, so dass die Flasche 2 dieses entlang ihres Transportweges überstreicht. Natürlich kann das Luftkanalgehäuse 6 vorteilhafterweise auch in einem Winkel zur Transportrichtung 4 angeordnet werden welcher größer oder kleiner als 90° ist, um die Überstreichzeit der Flasche 2 zu vergrößern.

Das Luftkanalgehäuse 6 weist einen hohlen Grundkörper 7 auf, der eine Austrittseite 8 hat, die in einen verrundet bzw. gebogen ausgeführten Übergangsbereich 9 übergeht, welcher in eine Leitseite 10 mündet. Die Leitseite 10 ist bei dm dargestellten Ausführungsbeispiel senkrecht zu der Austrittseite 8 angeordnet. gegenüberliegend zur Austrittseite 8 weist der Grundkörper 7 eine Fussseite 11 auf. Von der Fussseite 11 wegorientiert erstreckt sich ein Fortsatz 12, der beispielhaft in einem 90° Winkel an der Fussseite 11 angeordnet ist. An dem Fortsatz 12 kann ein Haltelement 13 angreifen, welches prinzipiell in Figur 1 erkennbar ist.

An der Austrittseite 8 kann eine Öffnung angeordnet sein, welche z.B. schlitzartig ausgeführt ist. In der gezeigten Ausführungsvariante der Figur 1 ist die Fasche 2 im Bereich des Luftkanalgehäuses 6 zwischen zwei endlos umlaufenden Haltebändern im Bauchbereich gehalten, wovon das hintere dargestellt Halteband 22 dargestellt ist.

Die Öffnung ist in Figur 2 nicht erkennbar, da die Austrittseite 8 von einem Umlenkelement 14 abgedeckt ist. Das Umlenkelement 14 ist deckelartig aufgebaut und weist ein Innenvolumen auf, wobei die Austrittseite 8 abgedeckt, aber nicht verschlossen ist. Beispielhaft ist das Umlenkelement 14 zur düsenseitigen Längsseite 15 hin sich verjüngend ausgeführt, was noch einen gewissen Leiteffekt bewirken kann.

An ihrer düsenseitigen Längsseite 15 weist das Luftleitkanalgehäuse 6 ihren Düsenschlitz 16 auf. Der Düsenschlitz 16 ist in einem Übergang 17 der Austrittseite 8 zum Übergangsbereich 9 angeordnet, und durch einen Abstand der düsenseitigen freien Längsseitenkante des Umlenkelementes 14 zur Austrittseite 8 gebildet. Der Düsenschlitz 16 kann also auch als Spalt bezeichnet werden.

Das Luftleitkanalgehäuse 6 ist so vorteilhaft als Venturischlitzdüse 16 ausgeführt.

In bevorzugter Ausgestaltung ist das Luftleitkanalgehäuse 6 um seine Mittelachse Y verschwenkt, wie in Figur 1 erkennbar. Dabei ist vorteilhaft, wenn der Düsenschlitz 16 mit seiner Öffnung schräg von unten orientiert gegen den Behälterboden 5 geneigt ist.

Hier ist ein weiterer Vorteil der Erfindung zu sehen, welcher sich in der verrundeten Ausgestaltung des Übergangsbereiches 9 begründet. Aufgrund des verrundeten Übergangsbereiches 9 kann die gesamte Venturischlitzdüse 6, insbesondere der verrundete Übergangsbereich 9 besonders nahe an den Flaschenboden herangeführt werden, so dass auch der Düsenschlitz 16 nahe an dem Flaschenboden 5 positionierbar ist.

In Figur 1 ist noch eine Druckluftarmatur 18 gezeigt, welche an einen entsprechenden Druckluftanschluss 19 (Figur 2) des Grundkörpers 7 angeschlossen werden kann.

Über den Druckluftanschluss 19 ist der Grundkörper 7 in seinem Inneren stets mit Druckluft (Überdruck) beaufschlagt, welcher Überdruck durch die zumindest eine Öffnung Druckluft in das Umlenkelement 14 fördert. Hier ist der Düsenschlitz 16 als einzige Austrittsöffnung vorgesehen. Der aus dem Düsenschlitz 16 austretende Luftstrom (Pfeile 20) wird über den verrundet ausgeführten Übergangsbereich 9 und die sich daran anschließende Leitseite 10 gerichtet, und zu der, der Austrittseite 8 gegenüberliegenden Fussseite 11 des Grundkörpers 7 geleitet. Dieser so gerichtete Luftstrom 20 reißt sofort Umgebungsluft mit, so dass der Behälterboden 5 quasi abgesaugt wird, was in Figur 1 mittels des beispielhaft dargestellten Saugbereiches 21 angedeutet ist. Erkennbar ist, dass auch gewölbte Flaschenböden 5 absaugbar sind. Aber nicht nur der Behälterboden 5 bzw. der Flaschenboden 5 wird so abgesaugt. Denn wenn der Behälter 2 entlang seines Transportweges die Luftleiste 6 bzw. das Luftleitkanalgehäuse 6, also die Venturischlitzdüse 6 überstreicht, wird der Sogeffekt zielführend vor dem Einwirken auf den Behälterboden 5 zunächst auch an der Behälterwand wirken. Mit der Luftleiste 6 bzw. mit der Venturischlitzdüse 6 wird quasi eine laminare Luftströmung erzeugt, welche durch die aus der Luftleiste 6 bzw. die durch die Venturischlitzdüse 6 austretende, über den Düsenschlitz 16, den Übergangsbereich 9 und die Leitseite 10 gerichtete Druckluft in Richtung zur Fussseite 11 des Grundkörpers gesogen wird. Dadurch dass die Venturischlitzdüse 6 durch die verrundete Ausgestaltung des Übergangsbereiches 9, und somit auch der Düsenschlitz 16 selbst besonders nahe an dem Flaschenboden 5 positioniert werden kann, ist der Sogeffekt besonders günstig zu bewerten. Auch die verschwenkte Positionierung der Venturischlitzdüse 16 wirkt sich hier zielführend aus. So kann der Saugeffekt maximal ausgenutzt werden.

In Figur 1 ist noch dargestellt, dass die Leitseite 10 aufgrund der Verschwenkung der Luftleiste 6 um ihre Mittelachse Y schräg zur Mittelachse X der Flasche 2 angeordnet ist.

Denkbar ist noch unterhalb der Einrichtung 1 bzw. unterhalb der Flasche eine Auffangeinrichtung anzuordnen. Wie in Figur 1 ersichtlich ist die Luftströmung 20 entsprechend der Anordnung des Übergangsbereiches 9 und der Leitseite 10, also aufgrund der verschwenkten Positionierung der Venturischlitzdüse 6, in der Zeichnungsebene schräg nach unten, bzw. von dem Flaschenboden 5 wegorientiert gerichtet. Insofern ist es sinnvoll die genannte Auffangeinrichtung in dem Strömungsweg der Luftströmung 20 zu positionieren.

### Bezugszeichenliste:

- 1: Einrichtung zum An- und Abblasen
- 2: Behälter/Flasche
- 3: Düsenelement
- 4: Transportrichtung
- 5: Behälter-/Flaschenboden
- 6: Luftleitkanalgehäuse/Luftleiste
- 7: Grundkörper
- 8: Austrittseite
- 9: Übergangsbereich
- 10: Leitseite
- 11: Fussseite
- 12: Fortsatz
- 13: Halteelement
- 14: Umlenkelement
- 15: Düsenseitige Längsseite
- 16: Düsenschlitz
- 17: Übergang
- 18: Druckluftarmatur
- 19: Druckluftanschluss
- 20: Aus 14 austretender Luftstrom
- 21: Saugbereich
- 22: Halteband
- 23: Zuführband
- 24: Inspektionseinheit
- 25: Datenleitung
- 26: Abführband

- X: Mittelachse von 2
- Y: Mittelachse von 6
- H: Bezugslinie/Horizontale
- L: Hilfslinie parallel zu 10

## Patentansprüche

1. Einrichtung zum Abblasen von Behälterböden (2), insbesondere für Behälterinspektionsmaschinen, wobei die Einrichtung (1) ein Düsenelement (3) aufweist, und wobei Behälter (2) entlang einer Transportrichtung (4) mit einer Überstreichzeit des Behälters (2) über das Düsenelement (3) transportierbar sind, **dadurch gekennzeichnet, dass**
das Düsenelement (3) als eine Luftleiste ausgeführtes Luftleitkanalgehäuse (6) ausgebildet ist, welches sich längs einer Mittelachse (Y) quer zur Transportrichtung (4) erstreckt und eine Austrittsseite (8) mit einem Düsenschlitz (16), einen verrundeten Übergangsbereich (9) und eine sich daran anschließenden Leitseite (10) aufweist, wobei die Mittelachse (Y) des Luftleitkanalgehäuses sich in Längsrichtung des Luftleitkanalgehäuses (6) parallel zur Horizontalen erstreckt, wobei die Austrittsseite (8) in den verrundet ausgeführten Übergangsbereich (9) übergeht und in die sich daran anschließende Leitseite (10) mündet, wobei ein aus dem Düsenschlitz (16) austretender Luftstrom (20) über den Übergangsbereich (9) und die Leitseite (10) von einem Behälterboden (5) des Behälters (2) wegorientiert gerichtet wird, wobei das Luftleitkanalgehäuse (6) um seine Mittelachse (Y) verschwenkbar ist, so dass sein Düsenschlitz (16) geneigt zur Horizontalen angeordnet und bezogen auf die Horizontale geneigt auf den Behälterboden (5) gerichtet ist.

2. Einrichtung nach Anspruch 1, **dadurch gekennzeichnet, dass** das Luftleitkanalgehäuse (6) einen Grundkörper (7) aufweist, welcher eine Austrittseite (8) aufweist, die in den verrundet ausgeführten Übergangsbereich (9) übergeht, der in der Leitseite (10) mündet.

3. Einrichtung nach Anspruch 1 oder 2, **dadurch gekennzeichnet, dass** das Luftleitkanalgehäuse (6) an seiner Austrittsseite (8) zumindest eine Öffnung aufweist.

4. Einrichtung nach einem der vorhergehenden Ansprüche, **dadurch gekennzeichnet, dass** das Luftleitkanalgehäuse (6) ein Umlenkelement (14) aufweist, welches den Düsenschlitz (16) aufweist.

## Claims

1. Device for the blow cleaning of container bottoms (2), in particular for container inspection machines, wherein the device (1) comprises a nozzle element (3), and wherein containers (2) can be transported along a transport direction (4) with a stroking time of the container (2) over the nozzle element (3), **characterised in that** the nozzle element (3) is configured as an air guide channel housing (6), formed as an air strip, which extends along a central axis (Y) transverse to the transport direction (4), and comprises an outlet side (8) with a nozzle slot (16), a rounded transition region (9), and a guide side (10) following that, wherein the central axis (Y) of the air guide channel housing extends in the longitudinal direction of the air guide channel housing (6), parallel to the horizontal, wherein the outlet side (8) transfers into the rounded configured transition region (9), and opens into the guide side (10) which follows, wherein an air flow (20) emerging from the nozzle slot (16) is directed via the transition region (9) and the guide side (10), oriented away from a container bottom (5) of the container (2), wherein the air guide channel housing (16) is arranged inclined to the horizontal and, relative to the horizontal, is directed inclined onto the container bottom (5).

2. Device according to claim 1, **characterised in that** the air guide channel housing (6) comprises a base body (7), which comprises an outlet side (8), which transfers into the rounded configures transition region (9), which opens in the guide side (10).

3. Device according to claim 1 or 2, **characterised in that** the air guide channel housing (6) comprises at least one opening on its outlet side (8).

4. Device according to any one of the preceding claims, **characterised in that** the air guide channel housing (6) comprises a deflection element (14), which comprises the nozzle slot (16).

## Revendications

1. Dispositif servant à purger par soufflage des fonds de contenant (2), destiné en particulier à des machines d'inspection de contenants, sachant que le dispositif (1) présente un élément formant une tuyère (3) et sachant que des contenants (2) peuvent être transportés le long d'une direction de transport (4) selon un temps de passage du contenant (2) au-dessus de l'élément formant une tuyère (3), **caractérisé en ce**
**que** l'élément formant une tuyère (3) est réalisé sous la forme d'un boîtier de canal de guidage d'air (6) réalisé sous la forme d'une bouche de ventilation, lequel s'étend le long d'un axe central (Y) de manière transversale par rapport à la direction de transport (4) et qui présente un côté de sortie (8) pourvu d'une fente de tuyère (16), une zone de passage (9) arrondie et un côté de guidage (10) s'y raccordant, sachant que l'axe central (Y) du boîtier de canal de guidage d'air s'étend dans la direction longitudinale du boîtier de canal de guidage d'air (6) de manière parallèle par rapport à l'horizontale, sachant que le côté de sortie (8) devient la zone de passage (9) réalisée de manière arrondie et débouche dans le côté de guidage (10) s'y raccordant, sachant qu'un flux d'air (20) sortant de la fente de tuyère (16) est orienté par l'intermédiaire de la zone de passage (6) et que le côté de guidage (10) est orienté de manière à s'éloigner d'un fond de contenant (5) du contenant (2), sachant que le boîtier de canal de guidage d'air (6) peut pivoter autour de son axe central (Y) de sorte que sa fente de tuyère (16) est disposée de manière inclinée par rapport à l'horizontale et est orientée de manière inclinée par rapport à l'horizontale sur le fond de contenant (5).

2. Dispositif selon la revendication 1, **caractérisé en ce que** le boîtier de canal de guidage d'air (6) présente un corps de base (7), qui présente un côté de sortie (8), qui devient la zone de passage (9) réalisée de manière arrondie, laquelle débouche dans le côté de guidage (10).

3. Dispositif selon la revendication 1 ou 2, **caractérisé en ce que** le boîtier de canal de guidage d'air (6) présente au niveau de son côté de sortie (8) au moins une ouverture.

4. Dispositif selon l'une quelconque des revendications précédentes, **caractérisé en ce que** le boîtier de canal de guidage d'air (6) présente un élément de déviation (14), qui présente la fente de tuyère (16).
